# EUROPÄISCHE PATENTANMELDUNG

(11) **EP 2 596 839 A1**
(43) Veröffentlichungstag der Anmeldung: **29.05.2013**
(21) Anmeldenummer: 12193956.5
(22) Anmeldetag: 23.11.2012
(51) Int. Cl.: A63C 7/02, A63C 5/04

(54) **Steighilfe zur bedarfsweise lösbaren Befestigung an der Unterseite eines Schis, sowie Schi in Kombination mit einer Steighilfe**

(30) Priorität: 24.11.2011 AT 17402011
(71) Anmelder: ATOMIC Austria GmbH, 5541 Altenmarkt im Pongau (AT)
(72) Erfinder: Holzer, Helmut, 5600 St. Johann (AT); Rehrl, Markus, 5541 Altenmarkt (AT)
(74) Vertreter: Burger, Hannes

(57) **Zusammenfassung**

Die Erfindung betrifft einen Schi (1) in Kombination mit einer Steighilfe (8) bzw. eine Steighilfe (8) per se, welche zur bedarfsweise lösbaren Befestigung an der Unterseite (9) des Schis (1) vorgesehen ist. Die Steighilfe (8) umfasst eine biegeschlaffe, streifenförmige Tragschicht mit einem ersten Längsende (19) zur Verbindung mit dem vorderen Spitzenabschnitt des Schis (1) und ein distal gegenüberliegendes weiteres Längsende (20). Die Steighilfe (8) besitzt dabei eine Haftseite zur haftenden Zuordnung zur Unterseite (9) des Schis (1), sowie einer zur Haftseite gegenüberliegenden Flachseite (15) mit zumindest einem rückgleithemmenden Steighilfeabschnitt (16) und mit zumindest einem eine vergleichsweise höhere Gleitfähigkeit aufweisenden Gleitabschnitt (17). Der damit kombinierbare Schi (1) weist einen vorderen, nach oben hin aufgebogenen Frontabschnitt (21) auf, der im unbelasteten Zustand des Schis (1) mit einem ebenen Untergrund (22) nicht kontaktiert, wobei sich dieser aufgebogene Frontabschnitt (21) über einen Längsabschnitt zwischen zumindest 20% und 50% der Schilänge (23) erstreckt. Der Gleitabschnitt (17) der Steighilfe (8) erstreckt sich ausgehend von seinem ersten Längsende (19) über einen Längsabschnitt zwischen zumindest 20% und 50% der Länge der Tragschicht und zugleich über die gesamte Breite der Tragschicht. In Bezug auf die Längsrichtung der Tragschicht ist im Anschluss an diesen vorderen Gleitabschnitt (17) der Steighilfe (8) wenigstens ein die Tragschicht zumindest partiell bedeckender Steighilfeabschnitt (16) ausgebildet. Dadurch wird ein optimiertes Verhältnis in Bezug auf Steigfähigkeit und Gleitvermögen erzielt.

## Beschreibung

Die Erfindung betrifft eine Steighilfe zur bedarfsweise lösbaren Befestigung an der Unterseite eines Schis sowie eine Kombination einer Steighilfe in Verbindung mit einem Schi, wie dies im einleitenden Teil der Ansprüche 1, 2 angegeben ist.

Steighilfen, welche an der Unterseite von Schiern bedarfsweise lösbar zu befestigen sind, um dadurch Geländesteigungen möglichst rasch bzw. mühelos bewältigen zu können, sind aus dem Stand der Technik in vielfältigen Ausführungen bekannt. Derartige Steighilfen umfassen üblicherweise einen fellartigen Rückgleithemmer, wodurch diese Steighilfen umgangssprachlich auch als "Steigfell" bezeichnet werden. Derartige Steigfelle sind an ihrer Wirk- bzw. Aktivfläche üblicherweise vollflächig mit einer Vielzahl von feinen Härchen versehen, wobei diese Härchen derart ausgerichtet bzw. derart am Trägermaterial befestigt sind, dass bei einer Gleitbewegung entlang einer ersten Richtung bzw. in Richtung der gewünschten Fortbewegung ein möglichst niedriger Gleitwiderstand gegenüber dem Untergrund vorliegt und bei einer Relativbewegung der Steighilfe in entgegengesetzter Richtung ein möglichst hoher Gleitwiderstand vorliegt bzw. ein Abstoßeffekt gegenüber dem Untergrund erzielt werden kann. Neben den an sich bekannten Steigfellen gibt es auch Steighilfen unter Ausnutzung von sägezahnartigen Schuppenprofilen, mit welchen ebenso eine unidirektional möglichst hohe Gleitfähigkeit bzw. in einer dazu entgegengesetzten Richtung ein möglichst hoher Abstoßeffekt bzw. eine möglichst gute Rückgleithemmung erreicht werden kann.

Es ist auch bekannt, nur Teilabschnitte des bedarfsweise lösbar befestigbaren Steighilfemittels mit rückgleithemmenden Mitteln zu versehen und die restlichen Abschnitte dieses Steighilfemittels mit vergleichsweise höherer Gleitfähigkeit auszubilden, wie dies zum Beispiel in der DE 93 04 437 U1 oder der CH 700 590 B1 vorgeschlagen wurde. Dadurch soll ein Kompromiss zwischen möglichst guter Steigfähigkeit und möglichst guter Gleitfähigkeit erzielt werden.

Weiters ist es bekannt, ein in dessen Längsrichtung gesplittetes Steigfell umfassend zwei Steigfellstreifen vorzusehen, welche Steigfellstreifen jeweils den Längsseitenrändern eines Schis zugeordnet werden. Die einzelnen Steigfellstreifen sind dabei richtungsflexibel, um eine Angleichung an die Taillierung bzw. Seitenkontur des Schis zu ermöglichen, wie dies in der EP 1 925 345 A1 angegeben ist. Das Hantieren mit einer derartigen Konstruktion ist aber relativ zeitaufwändig und erfordert ein erhöhtes Maß an Geschicklichkeit. Weiters ist die mechanische Robustheit einer derartigen Ausführung nur bedingt zufriedenstellend.

Im Unterschied zu bedarfsweise lösbar anbringbaren Steighilfemitteln ist es auch bekannt, in der Laufsohle von Schiern eingefräste bzw. ausgesparte, in Schilängsrichtung verlaufende Nuten vorzusehen, in welchen Nuten dann Streifen aus rückgleithemmenden Mitteln eingesetzt und permanent befestigt werden. Derartige Längsnuten in der Laufsohle erfordern aufwendige, mechanische Bearbeitungen bzw. Fräsvorgänge im Zuge der Herstellung des Schikörpers. Außerdem verursachen diese schiseitig ausgebildeten Längsnuten zumindest an ihren stirnseitigen Endabschnitten scharfkantige Übergänge, welche das Gleitverhalten des Schikörpers nachteilig beeinflussen. Darüber hinaus wird durch die in den Längsnuten vertieft angeordneten, rückgleithemmenden Steighilfen deren Wirksamkeit gegenüber dem Untergrund beeinträchtigt. Solche in Nuten oder in sonstigen Ausnehmungen in der Laufsohle permanent befestigte oder durch mechanische Kupplungsvorrichtungen auswechselbar befestigte, rückgleithemmende Mittel sind beispielsweise in der FR 2 652 271 A1, CH 219 054 A, AT 350 945 B, FR 2 301 274 A1, DE 1 149 653 A, CH 570 178 A5 oder der AT 329 417 B offenbart. Neben einem aufwendigen bzw. kostenintensiven Produktionsablauf zur Schaffung derartiger Schier mit integral angeordneten Steighilfemaßnahmen zur Unterdrückung von unerwünschtem Rückgleiten sind solche Schier in Bezug auf das Gleitverhalten im Zuge von Abfahrten wenig zufriedenstellend.

Der vorliegenden Erfindung liegt die Aufgabe zugrunde, eine rückgleithemmende Steighilfe für Schier zu schaffen, welche eine gute Rückgleithemmung bietet, im Zuge von Abfahrten eine möglichst hohe Gleitfähigkeit aufweist, einen möglichst kräfteschonenden Aufstieg im Zuge der Überwindung von Steigungen ermöglicht sowie möglichst kostengünstig umsetzbar ist. Darüber hinaus ist die Kombination aus Schi und rückgleithemmender Steighilfe bzw. deren technische Wechselwirkung zu verbessern.

Diese Aufgabe der Erfindung wird einerseits durch den Gegenstand des Anspruches 1 und unabhängig davon durch den Gegenstand des Anspruches 2 gelöst. Vorteilhafte Ausgestaltungen der Erfindung sind Gegenstand der abhängigen Ansprüche.

Erfindungsgemäß ist eine Steighilfe ausgebildet, welche zur bedarfsweise lösbaren Befestigung an der Unterseite eines Schis vorgesehen ist. Diese Steighilfe umfasst eine biegeschlaffe, streifenförmige Tragschicht, mit einem ersten Längsende zur Verbindung mit dem vorderen Spitzenabschnitt eines Schis und einem distal gegenüberliegenden weiteren Längsende, wobei die Länge der Tragschicht im Wesentlichen der Länge des zuzuordnenden Schis entspricht. Die Steighilfe weist eine Haftseite auf, welche zur haftenden Zuordnung zur Unterseite bzw. zur Laufsohle eines Schis vorgesehen ist. An der der Haftseite gegenüberliegenden Flachseite ist zumindest ein rückgleithemmender Steighilfeabschnitt und zumindest ein eine vergleichsweise höhere Gleitfähigkeit aufweisender Gleitabschnitt ausgebildet. Der Gleitabschnitt erstreckt sich dabei ausgehend vom ersten Längsende zumindest über einen Längsabschnitt zwischen 20 % und 50 % der Länge der Tragschicht und zugleich über die gesamte Breite der Tragschicht. In Bezug auf die Längsrichtung der Tragschicht ist im Anschluss an diesen Gleitabschnitt wenigstens ein die Tragschicht in Breitenrichtung zumindest partiell bedeckender Steighilfeabschnitt ausgebildet, welcher sich in Bezug auf die Längsrichtung der Tragschicht unterbrechungsfrei bis zum weiteren Längsende der Tragschicht erstreckt.

Entsprechend einer weiteren erfindungsgemäßen Ausführung ist ein Schi in Kombination mit einer Steighilfe vorgesehen, welche Steighilfe zur bedarfsweise lösbaren Befestigung an der Unterseite des Schis vorgesehen ist. Die Steighilfe umfasst eine biegeschlaffe, streifenförmige Tragschicht mit einem ersten Längsende zur Verbindung mit dem vorderen Spitzenabschnitt des Skis und einem distal gegenüberliegenden weiteren Längsende, wobei die Länge der Tragschicht im Wesentlichen der Länge des Skis entspricht. Diese Steighilfe weist eine Haftseite auf, welche zur haftenden Zuordnung zur Unterseite des Skis vorgesehen ist. An der der Haftseite gegenüberliegenden Flachseite ist zumindest ein rückgleithemmender Steighilfeabschnitt und zumindest ein eine vergleichsweise höhere Gleitfähigkeit aufweisender Gleitabschnitt ausgebildet. Der Schi weist dabei einen vorderen, nach oben aufgebogenen Frontabschnitt auf, der im unbelasteten Zustand des Schis mit einem ebenen Untergrund nicht kontaktiert, wobei sich dieser aufgebogene Frontabschnitt über einen Schi-Längsabschnitt zwischen 20% und 50% der Schilänge erstreckt. In Kombination dazu erstreckt sich der Gleitabschnitt der Steighilfe ausgehend von seinem ersten Längsende zumindest über einen Längsabschnitt zwischen 20% und 50% der Länge der Tragschicht und zugleich über die gesamte Breite der Tragschicht. In Bezug auf die Längsrichtung der Tragschicht ist im Anschluss an diesen vorderen Gleitabschnitt der Steighilfe wenigstens ein die Tragschicht zumindest partiell bedeckender Steighilfeabschnitt ausgebildet.

Die erfindungsgemäßen Maßnahmen bieten den Vorteil, dass ein optimiertes Verhalten der Steighilfe per se, aber auch des Sets aus Steighilfe und Schi in Bezug auf Aufstiegsphase und Abfahrtsphase erzielt wird. Vor allem die angegebene, aufeinander abgestimmte Kombination aus Schi und Steighilfe erzielt diese Vorteile. Insbesondere bietet die bedarfsweise lösbare Steighilfe gemäß Anspruch 1 bzw. 2 den Vorteil eines eine gute Steigfähigkeit aufweisenden Steighilfemittels. Darüber hinaus ist es ermöglicht, das entsprechende Steigfell für längere Abfahrten, insbesondere für weitläufige Tiefschneeabfahrten, vom Schikörper gänzlich zu entfernen, um so die optimalen Gleitverhältnisse der originären Laufsohle, insbesondere des Laufflächenbelags des Schis zu nutzen. Für kürze Teilstrecken bzw. Abfahrtspassagen zwischen einzelnen Aufstiegspassagen ist es auch möglich, die Steighilfe an der Unterseite des Schis zu belassen und auch in diesen Phasen eine möglichst gute Gleitfähigkeit und somit eine kräfteschonende Fortbewegung zu erzielen. Es wird also während des Aufstiegs mit einem solchen Steighilfemittel ein günstiges Verhältnis zwischen Steigfähigkeit bzw. Rückgleithemmung und Gleitfähigkeit zur Überwindung von relativ kurzen abschüssigen, oder nahezu ebenen Geländeabschnitten erzielt.

Ein wesentlicher Vorteil der erfindungsgemäßen Ausbildung bzw. Kombination liegt darin, dass ein relativ kräfteschonender Aufstieg in Verbindung mit Schiern mit relativ weitläufigem Schaufelabschnitt erzielt werden kann. Solche Schier mit relativ großem, vorderen Schaufelabschnitt werden häufig als Schier der Type "Rocker" bezeichnet. Die angegebene Steighilfe bietet dabei vor allem in Verbindung mit Tourenschiern der Type "Rocker" einen möglichst kräfteschonenden Aufstieg. Bei derartigen "Rocker-Tourenschiern" bzw. Mountaineering - Schiern in Rocker-Ausführung kommt der vordere Teilabschnitt bzw. der weitläufige Schaufelabschnitt des Schikörpers im Zuge eines Gehschrittes hauptsächlich via den Gleitabschnitt der Steighilfe mit dem Untergrund in Kontakt. Beim nach vorne Schieben des Schis mitsamt der unten angebrachten Steighilfe wird der angegebene Schi im Zuge eines Gehschrittes also möglichst wenig gehemmt, sodass ein relativ leichtgängiges Voranschreiten durch wechselseitiges nach vorne schieben der Schier eines Schipaares gewährleistet ist. Da beim Aufstieg bei vielen der Vorwärtsschritte der Schaufelbereich eines Schipaares mit relativ weitläufig aufgebogener Schaufel bzw. relativ weitreichendem Schaufelabschnitt (sogenannte Rocker-Ausführung) relativ oft bzw. relativ weitreichend mit dem Untergrund, insbesondere mit dem Schnee in Kontakt kommt, in diesen Teilabschnitten die Steighilfe aber eine vergleichsweise hohe bzw. relativ gute Gleitfähigkeit aufweist, wird der insgesamt benötigte Kraftaufwand im Zuge eines Aufstieges mithilfe der angegebenen Steighilfe verringert. Darüber hinaus bietet die angegebene Steighilfe guten Gripp bzw. ausreichend hohe Sicherheit gegen Zurückrutschen, nachdem hierfür hauptsächlich der an den Schaufelabschnitt anschließende Teilabschnitt verantwortlich ist bzw. zur Geltung kommt.

Somit wird mit den erfindungsgemäßen Maßnahmen ein optimierter Kompromiss zwischen Steigfähigkeit bzw. Rückgleithemmung und Gleitfähigkeit bzw. Kräfteschonung erzielt. Nachdem der Gleitabschnitt der angegebenen Steighilfe für Durchfeuchtungen üblicherweise auch weniger anfällig ist, als ein aus einer Vielzahl von Härchen bestehender Steighilfeabschnitt, kann mit der erfindungsgemäßen Lösung darüber hinaus ein Gewichtsvorteil erzielt werden, insbesondere gegenüber Ausführungen, bei welchen der Schaufelbereich vollflächig mit einer durch ein Steigfell gebildeten Steighilfe versehen ist. Aber auch bei kurzen Abfahrten in Tiefschnee bieten die erfindungsgemäßen Maßnahmen Vorteile in Bezug auf eine optimierte Gleitfähigkeit und eine dadurch erzielbare höhere Gleitgeschwindigkeit. Zudem kann durch den mit Gleitfläche versehenen, relativ weitläufigen Schaufelabschnitt auch der Aufstieg in unverspurtem Tiefschnee etwas erleichtert werden, was insbesondere einem vorausgehenden Benutzer, welcher für die Spurführung im Tiefschnee zuständig ist, in Bezug auf Kräfteschonung bzw. Leichtgängigkeit zugutekommt.

Der Steighilfeabschnitt kann sich in Bezug auf dessen Längsrichtung ausgehend vom vorderen Gleitabschnitt, insbesondere ausgehend vom hinteren Ende des vorderen Gleitabschnittes unterbrechungsfrei bis zum weiteren Längsende der Tragschicht erstrecken. Dadurch wird jener Abschnitt, welcher beim Aufstieg am intensivsten belastet wird, mit rückgleithemmendem Material versehen, wodurch die Performance in Bezug auf Steigfähigkeit bzw. Steigverhalten günstig ist.

Zweckmäßig ist es, wenn sich der Steighilfeabschnitt innerhalb eines Aufstandsbereiches eines Benutzers, insbesondere im Bereich der Bindungsmontage- bzw. Schuhaufstandszone gegenüber dem Schi, über die gesamte Breite der Tragschicht bzw. des Schis erstreckt. Insbesondere ist es vorteilhaft, wenn sich der Steighilfeabschnitt mit dem rückgleithemmenden Mittel innerhalb der Schuhaufstandszone bzw. im Bereich der am Schi montierten Schibindung über die gesamte Schibreite erstreckt. Dadurch werden jene Abschnitte, welche bei einseitiger Belastung mit dem Körpergewicht des Benutzers für eine intensive Rückgleithemmung verantwortlich sind, möglichst großflächig mit rückgleithemmenden Mitteln versehen.

Vorteilhaft kann es weiters sein, wenn eine Längserstreckung des nach oben hin aufgebogenen Frontabschnittes des Schi und eine Längserstreckung des Gleitabschnittes der Steighilfe im Wesentlichen gleich bemessen sind. Insbesondere ist es zweckmäßig, wenn der nach oben hin aufgebogene Schaufel- bzw. Frontabschnitt des Schi und der hierzu im Wesentlichen deckungsgleich bzw. übereinstimmend positionierte, vordere Gleitabschnitt der Steighilfe annähernd gleiche Länge aufweisen. Dadurch wird ein günstiges Verhalten bzw. ein optimierter Kompromiss zwischen den Parametern Steigfähigkeit und Gleitverhalten im Zuge des Aufstiegs oder im Zuge von Abfahrten mit montierter Steighilfe geschaffen.

Zweckmäßig ist es auch, wenn die Längserstreckung des Gleitabschnittes der Steighilfe derart bemessen ist, dass sie im Nahbereich zum vorderen Kontaktpunkt oder beim vorderen Kontaktpunkt der Lauffläche des unbelasteten Schis gegenüber einem ebenen Untergrund endet. Alternativ kann der Gleitabschnitt der Steighilfe ausgehend vom ersten bzw. vorderen Längsende des Schis in Richtung zum weiteren bzw. hinteren Längsende des Schis geringfügig vor dem in Bezug auf die Schispitze nächstliegenden, vorderen Kontaktpunkt der Lauffläche bzw. Laufsohle gegenüber einem ebenen Untergrund enden. Auch hierdurch ist ein günstiges Verhältnis zwischen erzielbarer Steigfähigkeit und Gleitverhalten der Kombination aus einem Schi entsprechend der sogenannten Rocker-Type und der entsprechend ausgebildeten, damit kombinierten Steighilfe erzielt.

Außerdem kann der Steighilfeabschnitt der Steighilfe zwei voneinander beabstandete Steighilfestreifen umfassen, welche den Längsseitenrändern des Tragelementes bzw. den seitlichen Kantenelementen des Schis jeweils zugeordnet sind. Dadurch wird die Gesamtfläche an rückgleithemmendem Material reduziert bzw. minimiert, wobei jedoch auch beim Queren bzw. Traversieren von Hangabschnitten eine ausreichende Rückgleithemmung gewährleistet ist. Insbesondere wird ein möglichst hoher Anteil an Gleitfläche geschaffen, ohne die Steigfähigkeit wesentlich zu beeinträchtigen.

Dabei ist es möglich, dass sich die beiden voneinander beabstandeten Steighilfestreifen in einem Übergangsabschnitt zwischen dem vorderen Gleitabschnitt und dem Steighilfeabschnitt befinden. Insbesondere wird dadurch in Bezug auf die Schilängsrichtung eine Übergangszone geschaffen, welche teilweise rückgleithemmendes Material und teilweise ein eine vergleichsweise hohe Gleitfähigkeit gewährleistendes Material aufweist. Insbesondere wird dadurch in einer Übergangszone zwischen einer über die gesamte Breite besonders gleitfähigen Gleitabschnitt und einem über die gesamte Breite wirksamen Steighilfeabschnitt ein Zwischenabschnitt geschaffen, sodass abrupte Übergänge vermieden sind und ein kontinuierlicher bzw. vergleichsweise fließender Übergang zwischen den entsprechenden Abschnitten geschaffen ist.

Weiters kann zwischen einander beabstandeten Steighilfestreifen wenigstens ein sich in Längsrichtung des Schis erstreckender, mittlerer Steighilfestreifen ausgebildet sein. Dadurch wird ein noch harmonischerer bzw. gleichförmigerer Übergang zwischen Gleitabschnitt und Steighilfeabschnitt ermöglicht.

Entsprechend einer Weiterbildung ist vorgesehen, dass zwei weitere, voneinander beabstandete Steighilfestreifen ausgebildet sind, welche ausgehend von einem Steighilfeabschnitt, der sich innerhalb eines Aufstandsbereiches eines Benutzers über die gesamte Breite der Tragschicht bzw. des Schis erstreckt, bis zum weiteren Längsende der Tragschicht verlaufen. Dadurch kann das Verhältnis bzw. die Wechselwirkung zwischen Steigfähigkeit und Gleitverhalten in Bezug auf Vorwärtsbewegungen weiter optimiert werden.

Insbesondere kann der Steighilfeabschnitt in Draufsicht auf die Flachseite einen im Wesentlichen I-förmigen bzw. H-förmigen Umriss besitzen. Auch dadurch wird eine Formgebung bzw. ein Verlauf der rückgleithemmenden Abschnitte geschaffen, welche einerseits eine Grundlage für eine möglichst leichtgewichtige Ausführung schafft und andererseits ein gutes Verhältnis zwischen rückgleithemmender Wirkung und Gleitfähigkeit in Bezug auf die gewünschte Fortbewegungsrichtung gewährleistet.

Zweckmäßig ist es, wenn sich der Steighilfeabschnitt in Bezug auf die Längserstreckung der Steighilfe über den restlichen, vom vorderen Gleitabschnitt nicht belegten Längsabschnitt erstreckt, insbesondere wenn eine Längserstreckung zwischen 50 % und 80 % der Länge der Tragschicht bzw. des Schis beträgt. Dadurch wird jener Teilabschnitt der Steighilfe bzw. des Schis, welcher aktiv bzw. relativ intensiv gegen den Untergrund gedrückt wird, mit dem rückgleithemmendem Mittel versehen, wodurch die Wirkung der Steighilfe möglichst hoch ist.

Die vorhergehenden Definitionen bzw. Proportionen nehmen Bezug auf die abgewickelte Länge gegenüber einem ebenen Untergrund. Dies ist im Hinblick auf die effektiv wirksamen Längen- und Breitenverhältnisse am zweckmäßigsten.

Zweckmäßigerweise ist der Steighilfeabschnitt durch einen Flor, insbesondere durch einen Fell- bzw. Plüschabschnitt mit einheitlich ausgerichteten Härchen bzw. Borsten gebildet. Insbesondere weisen dabei die Spitzen der Härchen bzw. Borsten in Richtung zum hinteren Ende des Schis. Die wirksame Fläche des Steighilfeabschnittes kann gegenüber einer Gleitfläche des wenigstens einen Gleitabschnittes überstehend angeordnet sein, sodass die Wirkung des Steighilfeabschnittes hoch bzw. möglichst effektiv ist.

Um eine erhöhte Gleitfähigkeit des zumindest einen Gleitabschnittes der Steighilfe zu erzielen, kann der Gleitabschnitt aus Kunststoff gebildet sein bzw. mit einer Kunststoffschicht versehen sein.

Die Tragschicht ist zweckmäßigerweise aus einem Gewebe, insbesondere aus einem textilen Gewebe oder einem sonstigen ausreichend dehnungsfesten, formflexiblen und reißfesten Trägermaterial gebildet.

Schließlich kann es auch zweckmäßig sein, wenn der zumindest eine Gleitabschnitt der Steighilfe durch einen im Verarbeitungszustand fließfähigen und nachfolgend aushärtenden Kunststoff gebildet ist, welcher auf die Tragschicht aufgebracht ist und eine Gleitfläche ausbildet. Dadurch kann ein besonders gutes Gleitverhalten erzielt werden und können zugleich die Produktionskosten möglichst niedrig gehalten werden.

Zum besseren Verständnis der Erfindung wird diese anhand der nachfolgenden Figuren näher erläutert.

Es zeigen jeweils in stark vereinfachter, schematischer Darstellung:
- Fig. 1: einen gattungsgemäßen, paarweise zu verwendenden Schi mit an dessen Unterseite angebrachter Steighilfe in perspektivischer Ansicht von rechts oben und hinten;
- Fig. 2: den Schi gemäß Fig. 1 in Seitenansicht;
- Fig. 3: den Schi gemäß Fig. 1 in Ansicht von unten;
- Fig. 4: den Schi gemäß Fig. 1, geschnitten gemäß den Linien IV-IV in Fig. 3;
- Fig. 5: eine andere Ausführungsform der Steighilfe an der Unterseite eines Schi;
- Fig. 6: eine weitere Ausführungsform der Steighilfe an der Unterseite eines Schi;
- Fig. 7: eine Schnittdarstellung von Schi und Steighilfe gemäß den Linien VII-VII in Fig. 6;
- Fig. 8: eine Schnittdarstellung von der Steighilfe gemäß den Linien VIII-VIII in Fig. 6;
- Fig. 9: eine andere Ausführungsform der Steighilfe in partieller Schnittdarstellung;
- Fig. 10: eine Prinzipdarstellung zur Veranschaulichung einer Phase aus dem Bewegungsablauf im Zuge der Fortbewegung mit der angegebenen Kombination aus Schi und Steighilfe.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1 oder 5,5 bis 10.

In den Fig. 1 bis 4 ist eine Ausführungsform eines Schis 1, insbesondere eines sogenannten Touren- bzw. Mountaineering-Schis schematisch und beispielhaft veranschaulicht. Dieser Schi 1 ist paarweise zu verwenden und speziell für die Ausübung des Tourenschisports bzw. für das Bergwandern konzipiert. Im Zuge der Ausübung des Tourenschisports bzw. beim sogenannten Schi-Bergwandern ist es typisch, dass nach längeren Aufstiegsetappen längere Abfahrtsphasen folgen, insbesondere Abfahrten im Tiefschnee gewünscht und gesucht werden. Die Fortbewegung erfolgt also zumeist abseits von gespurten Loipen oder präparierten Pisten, was einen Gegensatz zum Langlauf-Schisport bzw. zum klassischen Alpin-Schisport darstellt.

Zur Erzielung besserer Übersichtlichkeit wurde lediglich ein einzelner Schi 1 eines paarweise zu verwendenden Schipaares dargestellt. Außerdem wurde der Einfachheit wegen die an sich bekannte, an der Oberseite des Schikörpers zu montierende Bindungseinrichtung, insbesondere eine standardmäßige Tourenschibindung mit einer Schwenkverbindungsmöglichkeit eines Sportschuhs gegenüber dem Schikörper, in den Zeichnungen nicht dargestellt. Die Bindungsmontagezone 2 bzw. die Schuhaufstandszone 3 an der Oberseite 4 des Schikörpers wurde mit strichlierten Linien schematisch angedeutet. Die mit einer strichpunktierten Linie symbolisierte Schuhaufstandsmitte 5 gegenüber dem Schi 1 ist, wie an sich bekannt, in Bezug auf die insgesamte Schilänge außermittig vorgesehen, insbesondere in Bezug auf die Gesamtlänge des Schikörpers innerhalb von dessen hinterer Teilhälfte positioniert. Demnach ist der auf die übliche Fortbewegungsrichtung bezogene, vordere Schiabschnitt zwischen der Schuhaufstandsmitte 5 und der Schispitze 6 vergleichsweise länger, als der hintere Schiabschnitt zwischen der Schuhaufstandsmitte 5 und dem in Bezug auf die übliche Fortbewegungsrichtung hinteren Schiende 7.

Um die Überwindung von Geländesteigungen zu erleichtern, ist eine Steighilfe 8 vorgesehen, welche zur bedarfsweise lösbaren Befestigung an der Unterseite 9 des Schis 1 ausgebildet ist. Die Unterseite 9 des Schis 1 ist durch einen standardmäßigen Laufflächenbelag 10 - Fig. 4 - gebildet, welcher möglichst gute Gleiteigenschaften gegenüber dem jeweiligen Untergrund, insbesondere auf Schnee oder Eis bietet. Bevorzugt ist der Laufflächenbelag 10 entlang seiner seitlichen Längsränder durch Kantenelemente 11, 12, insbesondere durch sogenannte Stahlkanten, begrenzt. Der Laufflächenbelag 10 selbst ist vorzugsweise aus Kunststoff, insbesondere aus Polyethylen, gebildet und definiert den unteren Abschluss bzw. die untere Grenzfläche des Schikörpers. Die Unterseite 9 des Schis 1 ist dabei ausgenommen einer eventuell vorgesehenen Spurrinne von marginaler Tiefe, insbesondere einer Tiefe von weniger als 2 mm, ebenflächig bzw. plan ausgeführt. Das heißt, dass der Laufflächenbelag 10 bzw. die Unterseite 9 des Schis 1 vorzugsweise keine Nuten, Ausfräsungen oder sonstige Vertiefungen aufweist. Die baulich eigenständig ausgeführte Steighilfe 8, welche bei Bedarf mit dem Schi 1 gekoppelt bzw. zu einer Einheit verbunden werden kann und bei Bedarf vom Schi 1, insbesondere von dessen Unterseite 9, wieder abgenommen bzw. entfernt werden kann, ist relativ biegeschlaff und weitestgehend streifenförmig ausgeführt. Die Steighilfe 8 ist somit zusammenrollbar bzw. zusammenlegbar, um im Transport- bzw. Aufbewahrungszustand möglichst kompakt gelagert bzw. in einem Rucksack des Benutzers einfach und platzsparend transportiert werden zu können.

Die bedarfsweise lösbar anbringbare Steighilfe 8 bildet vorzugsweise an ihrer dem Laufflächenbelag 10 zuzuwendenden Seite eine Haftseite 13 aus. Diese Haftseite 13 dient der haftenden Zuordnung bzw. zur adhäsiven Verbindung mit der Unterseite 9 des Schis 1. Insbesondere ist die Haftseite 13 durch eine vollflächig oder zumindest partiell ausgebildete Kleberschicht 14 gebildet, welche eine mehrmalige adhäsive Verbindung und Entfernung der Steighilfe 8 gegenüber dem Schi 1 bzw. gegenüber dessen Laufflächenbelag 10 aus Kunststoff ermöglicht. Insbesondere weist diese Kleberschicht 14 dauerhaft selbstklebende Eigenschaften auf, sodass die Steighilfe 8 mehrfach an der Laufsohle bzw. am Laufflächenbelag 10 des Schis 1 angeklebt und wieder abgenommen werden kann. Als gleichwirkend zu einer solchen Klebeschicht 14 ist dabei auch eine sonstige Haftvermittlungsschicht zu verstehen, welche beispielsweise auf dem Prinzip von Saugeffekten, auf dem Prinzip nicht-chemischer Adhäsionseffekte bzw. auf dem Prinzip feinster Mikroverbindungen basiert. Die Haftseite 13 kann also neben klebrigen bzw. adhäsiven Eigenschaften auch anderweitige, eine Haftung an der Unterseite 9 des Schis 1 erzielende Mittel aufweisen. Die Haftseite 13 dient vor allem dazu, dass die Steighilfe 8 auch im konvex verlaufenden Abschnitt des Laufflächenbelages 10 möglichst spaltfrei anliegt bzw. während aktiver Benutzung langfristig enganliegend am Laufflächenbelag 10 verbleibt. Insbesondere soll dadurch eine allmähliche Ansammlung von Schnee oder Eis zwischen der Steighilfe 8 und dem Laufflächenbelag 10 hintan gehalten werden.

Bevorzugt ist wenigstens ein Längsende 19, 20 der Steighilfe 8 mittels einer mechanischen Kupplungsvorrichtung mit dem jeweils nächstliegenden Endabschnitt des Schis 1 bedarfsweise lösbar gekoppelt. Zweckmäßigerweise ist zumindest am vorderen Längsende 19 der Steighilfe 8 ein mechanisches Kupplungselement ausgebildet, um mit dem vorderen Endabschnitt, insbesondere mit der Schispitze 6 bedarfsweise lösbar gekoppelt werden zu können. Dadurch wird die Sicherheit vor unerwünschter Ablösung während des Gebrauchs der Steighilfe 8 erhöht. Das am vorderen und/oder hinteren Längsende 19; 20 vorgesehene Kupplungselement kann in an sich bekannter Weise durch Haken, Bügel, Bolzen bzw. Fortsätze, Gummispanner, Spannschnallen, Magnetbefestigungen und dergleichen gebildet sein.

Eine der Haftseite 13 gegenüberliegende Flachseite 15 der Steighilfe 8 weist zumindest einen rückgleithemmenden Steighilfeabschnitt 16 und zumindest einen eine vergleichsweise höhere Gleitfähigkeit aufweisenden Gleitabschnitt 17 auf. Der Steighilfeabschnitt 16 besitzt dabei rückgleithemmende Wirkung, während der Gleitabschnitt 17 eine in beliebiger Richtung möglichst hohe Gleitfähigkeit gegenüber dem jeweiligen Untergrund, insbesondere gegenüber Schnee oder Eis aufweist.

Wie am besten aus einer Zusammenschau der Fig. 3, 4 ersichtlich ist, umfasst die Steighilfe 8 eine biegeschlaffe, streifenförmige Tragschicht 18 mit einem ersten Längsende 19 zur Verbindung mit dem vorderen Spitzenabschnitt eines Schis 1 und ein distal gegenüberliegendes Längsende 20, wobei die Länge der Tragschicht 18 im Wesentlichen der Länge des zuzuordnenden Schis 1 entspricht. Die Tragschicht 18 ist dabei ausreichend reißfest ausgeführt und stellt das festigkeitsrelevante Element der Steighilfe 8 dar. Die Tragschicht 18 kann dabei durch ein Gewebe oder durch einen sonstigen, ausreichend zug- bzw. reißfesten und möglichst formflexiblen Werkstoff gebildet sein.

Der Gleitabschnitt 17 der Steighilfe 8 erstreckt sich ausgehend vom ersten Längsende 19 über einen Längsabschnitt zwischen zumindest 20 % und maximal 50 % der Länge der Tragschicht 18 und zugleich bevorzugt über die gesamte Breite der im Wesentlichen streifenförmigen Tragschicht 18. Insbesondere ist es zweckmäßig, wenn die Länge des Gleitabschnittes 17 im vorderen, der Schispitze 6 zuzuordnenden Endabschnitt der Steighilfe 8 zwischen 20 % und 50 %, bevorzugt zwischen zumindest 25 % und bis zu 40 %, bevorzugt in etwa 33 %, der Länge der Steighilfe 8 bzw. der Länge des zuzuordnenden Schis 1 beträgt.

Zudem ist in Bezug auf die Längsrichtung der Tragschicht 18 im Anschluss an diesen Gleitabschnitt 17 wenigstens ein die Tragschicht 18 in Breitenrichtung zumindest partiell bedeckender Steighilfeabschnitt 16 ausgebildet. Dieser in Bezug auf die übliche Fortbewegungsrichtung an den Gleitabschnitt 17 anschließende Steighilfeabschnitt 16 erstreckt sich in Bezug auf die Längsrichtung der Tragschicht 18 vorzugsweise unterbrechungsfrei bis zum weiteren Längsende 20 der Tragschicht 18, wie dies in den Fig. 1-3 beispielhaft veranschaulicht wurde.

Besonders wirkungsvoll bzw. effizient ist die angegebene Steighilfe 8 in Verbindung mit einem speziell konstruierten bzw. geometrisch besonders geformten Schi 1 gemäß der sogenannten "Rocker-Type". Derartige Schikonstruktionen werden auch "Reverse Camber" bzw. "Zero Camber" und "Banana" genannt. Solche Schigeometrien sorgen für guten Auftrieb im Tiefschnee, wodurch sie gut für die im gegenständlichen Schutzrecht angegebenen Touren- bzw. Mountaineering-Schier 1 geeignet sind. "Reverse Camber" bedeutet im Wesentlichen negative Vorspannung und ist dies eigentlich die älteste Schiform. Bei diesen Schiern mit negativer Vorspannung kann die Schimitte auch mehr oder weniger plan aufliegen. Jedenfalls hat der vordere Frontabschnitt 21 von den in diesem Schutzrecht beschriebenen "Rocker-Schiern" bzw. der vordere Schaufelabschnitt eines gattungsgemäßen Schis 1 einen relativ langen Ansatz, der sich ausgehend von der Schuhaufstandsmitte 5 in Richtung zur Schispitze 6 relativ bald bzw. mehr nach oben wölbt. Das heißt, dass ein gattungsgemäßer Schi 1 einen relativ markanten bzw. ausgeprägten Schaufel- bzw. Frontabschnitt 21 aufweist, wie dies in den Fig. 1, 2 schematisch und beispielhaft veranschaulicht wurde.

Insbesondere werden durch eine Kombination der angegebenen Steighilfe 8 in Verbindung mit einem Schi 1 gemäß der "Rocker-Type" die einleitend beschriebenen, vorteilhaften Wechselwirkungen erzielt. Insbesondere ist die mit wenigstens einem Steighilfeabschnitt 16 und partiell mit wenigstens einem Gleitabschnitt 17 ausgebildete Steighilfe 8 bei jenen Schiern 1 vorteilhaft anwend- bzw. einsetzbar, welche einen relativ weitläufigen, nach oben hin aufgebogenen Frontabschnitt 21 aufweisen, wie dies in den Fig. 1, 2 schematisch dargestellt wurde. Der bei einem Rocker-Schi 1 im Vergleich zu einem klassischen Alpin- bzw. Pistenschi relativ weitreichende, nach oben hin aufgebogene Frontabschnitt 21 ist jener Teilabschnitt des Schikörpers, der im unbelasteten Zustand des Schis 1 gegenüber einem ebenen Untergrund 22 nicht kontaktiert. In Bezug auf die gesamte Länge, insbesondere auf die abgewickelte oder projizierte Schilänge 23 erstreckt sich dieser aufgebogene Frontabschnitt 21 über einen Schi-Längsabschnitt zwischen zumindest 20 % und 50 % der Schilänge 23. Insbesondere kann eine Länge des nach oben weisenden Schaufel- bzw. Frontabschnittes 21 des Schi 1 zwischen 20 % und 50 %, bevorzugt zwischen zumindest 25 % und bis zu 40 %, vorzugsweise in etwa 33%, der Länge des Schis 1 betragen.

Jedenfalls weist ein solcher Schi 1 gemäß der sogenannten "Rocker-Type" einen relativ früh einsetzenden, allmählich ansteigenden, vorderen Schaufel- bzw. Frontabschnitt 21 auf, welcher die Performance im Zuge von Abfahrten im Tiefschnee verbessert. Insbesondere wird durch diesen relativ weitreichenden Schaufel- bzw. Frontabschnitt 21, welcher mehr als 20 % der Schilänge 23 einnimmt, ein optimierter Auftrieb für den vorderen Abschnitt des Schikörpers erreicht und damit ein unerwünschtes Einsinken bzw. ein sogenanntes Graben der Schispitze 6 im weichen Schnee bzw. im Tiefschnee hintan gehalten. Dieser in Bezug auf die Unterseite 9 bzw. in Bezug auf die Lauffläche konvex gekrümmte Frontabschnitt 21 kann zwischen 20 % und 50 % der Schilänge 23, insbesondere in etwa 33 % der Schilänge 23 betragen.

Der nach oben gebogene Frontabschnitt 21 solcher Rocker-Schier 1 kann auch anders definiert werden. Insbesondere ist dieser Frontabschnitt 21 durch jenen Längsabschnitt des Schis 1 gebildet, der sich zwischen dem vorderen Kontakt- bzw. Auflagepunkt 24 eines unbelasteten Schis 1 gegenüber einem ebenen Untergrund 22, insbesondere von einem mit dem Körpergewicht eines Benutzers nicht belasteten Schi 1, bis zur vorderen Schispitze 6 erstreckt. Dieser vordere Kontakt- bzw. Auflagepunkt 24 - gemäß Fig. 1, 2 - ist zumindest 20 % bis etwa 50 %, häufig in etwa 33 %, der Schilänge 23 ausgehend von der vorderen Schispitze 6 in Richtung zum hinteren Schiende 7 distanziert.

Eine gegebenenfalls vorgesehene Vorspannhöhe 25 des Schis 1 ist im Bereich der Bindungsmontagezone 2 bzw. im Bereich der Schuhaufstandszone 3 am größten, wie dies in Fig. 2 dargestellt wurde. Der hintere Kontakt- bzw. Auflagepunkt 26 der Unterseite 9 des Schis 1 in Bezug auf einen ebenen Untergrund 22 ist im Vergleich zur zum vorderen Kontakt- bzw. Auflagepunkt 24 bzw. in Relation zu Längserstreckung des schaufelseitigen Frontabschnittes 21 vergleichsweise näher beim hinteren Schiende 7 positioniert. In etwa in der Mitte zwischen dem vorderen und hinteren Kontakt- bzw. Auflagepunkt 24, 26 kann die Schuhaufstandsmitte 5 vorgesehen sein.

Wie am besten aus einer Zusammenschau der Fig. 1 bis 3 ersichtlich ist, können eine Längserstreckung des nach oben hin aufgebogenen Frontabschnittes 21 des Schis 1 und eine Längserstreckung des Gleitabschnittes 17 der bedarfsweise lösbar befestigbaren Steighilfe 8 im Wesentlichen gleich bemessen sein und in Bezug auf die Positionierung in Schilängsrichtung 23 im Wesentlichen deckungsgleich ausgerichtet sein. Die Längserstreckung des Gleitabschnittes 17 der Steighilfe 8, insbesondere das in Bezug auf die übliche Fortbewegungsrichtung hintere Längsende des Gleitabschnittes 17, kann dabei im Nahbereich zum vorderen Kontakt- bzw. Auflagepunkt 24 oder beim vorderen Kontakt- bzw. Auflagepunkt 24 des Laufflächenbelags 10 eines unbelasteten Schis 1 gegenüber einem ebenen Untergrund 22 enden. Ohne markant an Wirkung einzubüßen, ist es auch möglich, dass der Gleitabschnitt 17 der Steighilfe 8 ausgehend vom ersten Längsende 19 in Richtung zum weiteren Längsende 20 der Tragschicht 18 bzw. des Schis 1 geringfügig vor diesem zur Schispitze 6 nächstliegenden, vorderen Kontakt- bzw. Auflagepunkt 24 endet.

Wesentlich ist, dass in Bezug auf die Längsrichtung der Tragschicht 18 bzw. des Schis 1 im Anschluss an diesen vorderen Gleitabschnitt 17 der Steighilfe 8 wenigstens ein die Tragschicht 18 zumindest partiell bedeckender bzw. überdeckender Steighilfeabschnitt 16 mit rückgleithemmender Wirkung ausgebildet ist.

Entsprechend einer zweckmäßigen Ausführung ist vorgesehen, dass sich der Steighilfeabschnitt 16 in Bezug auf die Längsrichtung der Steighilfe 8 bzw. in Bezug auf die Längsrichtung der Tragschicht 18 ausgehend vom vorderen Gleitabschnitt 17 unterbrechungsfrei oder weitestgehend unterbrechungsfrei bis zum weiteren bzw. hinteren Längsende 20 der Tragschicht 18 erstreckt. Geringfügige Längsunterbrechungen bzw. glatte Endabschnitte im Steighilfeabschnitt 16 sind dabei als weitestgehend unterbrechungsfrei anzusehen.

Die Tragschicht 18 bzw. die festigkeitsrelevante Schicht der Steighilfe 8 kann dabei, wie in Fig. 3 veranschaulicht, parallel verlaufende, seitliche Begrenzungskanten aufweisen. Ebenso ist es möglich, wie dies in Fig. 6 angedeutet ist, bei der Steighilfe 8 seitliche Begrenzungskanten vorzusehen, welche an die Taillierung bzw. Seitenkontur des Schis 1 entweder vollständig angepasst oder zumindest teilweise angepasst verlaufen.

Wie weiters bei der Ausgestaltung gemäß den Fig. 5, 6 veranschaulicht wurde, ist es auch möglich, dass der Steighilfeabschnitt 16 zwei voneinander beabstandete Steighilfestreifen 27, 28 umfasst, welche jeweils den Längsseitenrändern 29, 30 des Schis 1 zugeordnet sind. Zweckmäßig ist es dabei, diese beiden voneinander beabstandeten, seitlichen Steighilfestreifen 27, 28 in einem Übergangsabschnitt 31 zwischen dem vorderen Gleitabschnitt 17 und dem Steighilfeabschnitt 16 auszubilden. Die beiden zueinander beabstandeten Steighilfestreifen 27, 28 können dabei im Wesentlichen V-förmig bzw. zueinander divergierend verlaufen, wie dies im Frontabschnitt des Steighilfeabschnittes 16 gemäß den Fig. 5, 6 dargestellt wurde.

Ebenso ist es möglich - Fig. 6 - zwei weitere, voneinander beabstandete Steighilfestreifen 27', 28 auszubilden, welche ausgehend vom Steighilfeabschnitt 16 bis zum weiteren bzw. hinteren Längsende 20 der Tragschicht 18 verlaufen, wie dies in Fig. 6 beispielhaft dargestellt wurde. Ein zwischen den seitlichen Steighilfestreifen 27', 28' bevorzugt ausgebildeter Gleitabschnitt 17' weist dabei entweder parallel verlaufende, seitliche Begrenzungskanten oder zueinander V-förmig verlaufende Begrenzungskanten auf, wie dies im vorderen Endabschnitt des Steighilfeabschnittes 16 gemäß Fig. 6 dargestellt wurde. Der Steighilfeabschnitt 16 kann sich zumindest innerhalb eines Aufstandsbereiches eines Benutzers bzw. deckungsgleich zur Schuhaufstandszone 3 - Fig. 1 - bevorzugt über die gesamte Breite der Tragschicht 18 bzw. des Schis 1 erstrecken.

Entsprechend einer optionalen Weiterbildung kann zwischen den voneinander beabstandeten Steighilfestreifen 27, 28 wenigstens ein sich in Längsrichtung erstreckender, mittlerer Steifhilfestreifen 32 ausgebildet sein, wie dies in Fig. 6 in strichlierten Linien angedeutet wurde.

Praktikabel ist es, wenn der rückgleithemmende Steighilfeabschnitt 16 der Steighilfe 8 in Draufsicht bzw. in Bezug auf die dem Untergrund 22 zuzuordnende Flachseite 15 einen im Wesentlichen U-förmigen bzw. I- oder H-förmigen Umriss besitzt, wie dies in Fig. 6 beispielhaft dargestellt wurde.

Zweckmäßig ist es, wenn sich der Steighilfeabschnitt 16 der Steighilfe 8 in Bezug auf dessen Längserstreckung über den restlichen, vom Gleitabschnitt 17 nicht überdeckten Längsabschnitt der Tragschicht 18 erstreckt. Demnach beträgt die Längserstreckung des Steighilfeabschnittes 16 zwischen 50 % und 80 % der Länge der Tragschicht 18 bzw. des zuzuordnenden Schis. Die vorhergehend erwähnten Verhältnisse bzw. Proportionen beziehen sich dabei zumeist auf die insgesamte Schilänge 23, wobei die Schilänge 23 durch die abgewickelte Länge gegenüber einem ebenen Untergrund 22 definiert ist.

Wie am besten den Fig. 7, 8 zu entnehmen ist, ist der Steighilfeabschnitt 16 vorzugsweise durch einen Flor 33 gebildet. Ein solcher an sich bekannter Flor 33 weist eine Vielzahl von rückgleithemmend wirkenden Härchen 34 auf. Wie am besten aus Fig. 7 ersichtlich ist, kann eine wirksame bzw. rückgleithemmende Fläche des Steighilfeabschnittes 16 gegenüber einer Gleitfläche 35 des wenigstens einen Gleitabschnittes 17 bzw. 17' vorstehend bzw. überstehend angeordnet sein. Das heißt, dass die Spitzen bzw. die freien Enden der Härchen 34 gegenüber der wirksamen Gleitfläche 35 des wenigstens einen Gleitabschnittes 17, 17' vorkragen bzw. überstehen.

Der zumindest eine Gleitabschnitt 17 der Steighilfe 8 kann aus Kunststoff gebildet sein. Demgegenüber ist die Tragschicht 18 zweckmäßigerweise aus einem textilen Gewebe oder einem sonstigen Trägermaterial gebildet. Es kann aber auch die Tragschicht 18 aus Kunststoff gebildet sein.

Die zumindest eine Gleitschicht 36 der Steighilfe 8 kann durch einen im Verarbeitungszustand fließfähigen und nachfolgend aushärtenden Kunststoff gebildet sein, welcher auf die Tragschicht 18 aufgebracht wird und derart die wenigstens eine Gleitfläche 35 bzw. die Gleitschicht 36 der Steighilfe 8 ausbildet.

Entsprechend der Ausführung nach Fig. 9 ist es auch möglich, dass der Flor 33 bzw. dessen Härchen in der Tragschicht 18 bzw. an der Oberfläche der Tragschicht 18 verankert sind. Vom Flor 33 bzw. von den Härchen ausgesparte Teilabschnitte des Tragelementes definieren dabei den zumindest einen Gleitabschnitt 17 der Steighilfe 8. Die Gleitfähigkeit bzw. Verschleißfestigkeit des zumindest einen Gleitabschnittes 17 kann durch eine reibungsvermindernde Beschichtung bzw. durch eine auf die Tragschicht 18 aufgebrachte Gleitschicht 36 aus Kunststoff verbessert werden.

In Fig. 10 ist die Funktions- bzw. Wirkungsweise der Steighilfe 8 bzw. der Kombination aus Steighilfe 8 und einem gattungsgemäßen Schi 1 bzw. Schi-Paar der Type "Rocker" schematisch veranschaulicht. Dabei ist ersichtlich, dass der vordere, nach oben gewölbte Frontabschnitt 21 der Schier 1 der Type "Rocker" bei Belastung mit dem Körpergewicht des Benutzers entweder nicht oder nur marginal mit dem Untergrund in Kontakt kommt. Im veranschaulichten Moment wird der rechte Schi 1 des Benutzers nahezu mit dem gesamten Körpergewicht belastet. Der vordere Frontabschnitt 21 des Rockler-Schi 1 berührt dabei den Untergrund nicht bzw. kaum, sodass ein rücklgeithemmendes Mittel in diesem Frontabschnitt 21 an der Unterseite 9 des Schis 1 nicht oder nur wenig zweckmäßig wäre. Vielmehr würde ein rücklgeithemmendes Mittel im konvex nach oben gewölbten Frontabschnitt 21 unter Umständen erhöhte Kosten bzw. eine höheres Gewicht der Steighilfe 8 verursachen.

Demgegenüber kann es vorkommen, dass der im Zuge eines Gehschrittes angehobene Schi 1 (im dargestellten Moment der linke Schi 1 des Benutzers) mit seinem vorderen Frontabschnitt 21 am Untergrund 22 aufliegt bzw. den Untergrund kontaktiert. Im Zuge dieses Gehschrittes muss der (linke) Schi 1 mit der an der Unterseite 9 befestigten Steighilfe 8 nach vorne bzw. nach oben geschoben werden. Der Gleitabschnitt 17 der Steighilfe 8, welcher in etwa dem vorderen, nach oben gewölbten Frontabschnitt 21 des Schis 1 zugeordnet ist, begünstigt dabei eine möglichst kräfteschonende Fortbewegung, da die Gleitreibung gegenüber dem Untergrund 22 in diesen Phasen der Gehschritte reduziert ist. Dies ist insbesondere bei der Überwindung von Steigungen bzw. im Tiefschnee von Vorteil für den Benutzer der angegebenen, miteinander in Wechselwirkung stehenden Kombination aus Rocker-Schi 1 und angepasster Steighilfe 8. Bei fortlaufenden Schrittfolgen tritt dabei ein entsprechender Wechsel der Verhältnisse bzw. Zustände am linken und rechten Schi 1 gegenüber dem Untergrund 22 aus Schnee oder Eis auf.

Die Ausführungsbeispiele zeigen mögliche Ausführungsvarianten der Steighilfe 8 bzw. des damit kombinierten Schis 1, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Der Ordnung halber sei abschließend darauf hingewiesen, dass zum besseren Verständnis des Aufbaus der Steighilfe 8 bzw. des Schis 1 diese bzw. dieser teilweise unmaßstäblich und/oder vergrößert und/oder verkleinert dargestellt wurde.

Die den eigenständigen erfinderischen Lösungen zugrundeliegende Aufgabe kann der Beschreibung entnommen werden.

Vor allem können die einzelnen in den Fig. 1-4; 5; 6-8; 9; 10 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

### Bezugszeichenaufstellung

- 1: Schi
- 2: Bindungsmontagezone
- 3: Schuhaufstandszone
- 4: Oberseite
- 5: Schuhaufstandsmitte

- 6: Schispitze
- 7: Schiende
- 8: Steighilfe
- 9: Unterseite
- 10: Laufflächenbelag

- 11: Kantenelement
- 12: Kantenelement
- 13: Haftseite
- 14: Kleberschicht
- 15: Flachseite

- 16: Steighilfeabschnitt
- 17: Gleitabschnitt
- 18: Tragschicht
- 19: Längsende
- 20: Längsende

- 21: Frontabschnitt
- 22: Untergrund
- 23: Skilänge
- 24: Kontakt- bzw. Auflagepunkt
- 25: Vorspannhöhe

- 26: Kontakt- bzw. Auflagepunkt
- 27,27': Steighilfestreifen
- 28,28': Steighilfestreifen
- 29: Längsseitenrand
- 30: Längsseitenrand

- 31: Übergangsabschnitt
- 32: Steighilfestreifen
- 33: Flor
- 34: Härchen
- 35: Gleitfläche

- 36: Gleitschich

## Patentansprüche

1. Steighilfe (8) zur bedarfsweise lösbaren Befestigung an der Unterseite (9) eines Schis (1), umfassend eine biegeschlaffe, streifenförmige Tragschicht (18), mit einem ersten Längsende (19) zur Verbindung mit dem vorderen Spitzenabschnitt eines Schis (1) und einem distal gegenüberliegenden weiteren Längsende (20), wobei die Länge der Tragschicht (18) im Wesentlichen der Länge des zuzuordnenden Schis (1) entspricht, eine Haftseite (13) zur haftenden Zuordnung zur Unterseite (9) eines Schis (1), eine der Haftseite (13) gegenüberliegende Flachseite (15) mit zumindest einem rückgleithemmenden Steighilfeabschnitt (16) und zumindest einem eine vergleichsweise höhere Gleitfähigkeit aufweisenden Gleitabschnitt (17), **dadurch gekennzeichnet, dass** sich der Gleitabschnitt (17) ausgehend vom ersten Längsende (19) über einen Längsabschnitt zwischen zumindest 20% und 50% der Länge der Tragschicht (18) und zugleich über die gesamte Breite der Tragschicht (18) erstreckt, und dass in Bezug auf die Längsrichtung der Tragschicht (18) im Anschluss an diesen Gleitabschnitt (17) wenigstens ein die Tragschicht (18) in Breitenrichtung zumindest partiell bedeckender Steighilfeabschnitt (16) ausgebildet ist, welcher sich in Bezug auf die Längsrichtung der Tragschicht (18) unterbrechungsfrei bis zum weiteren Längsende (20) der Tragschicht (18) erstreckt.

2. Schi (1) in Kombination mit einer Steighilfe (8), welche zur bedarfsweise lösbaren Befestigung an der Unterseite (9) des Schis (1) vorgesehen ist, wobei die Steighilfe (8) eine biegeschlaffe, streifenförmige Tragschicht (18) mit einem ersten Längsende (19) zur Verbindung mit dem vorderen Spitzenabschnitt des Schis (1) und ein distal gegenüberliegendes weiteres Längsende (20) umfasst, und wobei die Länge der Tragschicht (18) im Wesentlichen der Schilänge (23) entspricht, und
mit einer an der Steighilfe (8) ausgebildeten Haftseite (13) zur haftenden Zuordnung zur Unterseite (9) des Schis (1), sowie einer zur Haftseite (13) gegenüberliegenden Flachseite (15) mit zumindest einem rückgleithemmenden Steighilfeabschnitt (16) und mit zumindest einem eine vergleichsweise höhere Gleitfähigkeit aufweisenden Gleitabschnitt (17), **dadurch gekennzeichnet, dass** der Schi (1) einen vorderen, nach oben hin aufgebogenen Frontabschnitt (21) aufweist, der im unbelasteten Zustand des Schis (1) mit einem ebenen Untergrund (22) nicht kontaktiert, wobei sich dieser aufgebogene Frontabschnitt (21) über einen Längsabschnitt zwischen zumindest 20% und 50% der Schilänge (23) erstreckt, und dass
sich der Gleitabschnitt (17) der Steighilfe (8) ausgehend von seinem ersten Längsende (19) über einen Längsabschnitt zwischen zumindest 20% und 50% der Länge der Tragschicht (18) und zugleich über die gesamte Breite der Tragschicht (18) erstreckt, und dass in Bezug auf die Längsrichtung der Tragschicht (18) im Anschluss an diesen vorderen Gleitabschnitt (17) der Steighilfe (8) wenigstens ein die Tragschicht (18) zumindest partiell bedeckender Steighilfeabschnitt (16) ausgebildet ist.

3. Schi in Kombination mit einer Steighilfe, ausgebildet nach Anspruch 2, **dadurch gekennzeichnet, dass** sich der Steighilfeabschnitt (16) in Bezug auf dessen Längsrichtung ausgehend vom vorderen Gleitabschnitt (17) unterbrechungsfrei bis zum weiteren Längsende (20) der Tragschicht (18) erstreckt.

4. Schi in Kombination mit einer Steighilfe, ausgebildet nach Anspruch 2 oder 3, **dadurch gekennzeichnet, dass** sich der Steighilfeabschnitt (16) innerhalb eines Aufstandsbereiches eines Benutzers über die gesamte Breite der Tragschicht (18) beziehungsweise des Schis (1) erstreckt.

5. Schi in Kombination mit einer Steighilfe, ausgebildet nach einem der vorhergehenden Ansprüche, **dadurch gekennzeichnet, dass** eine Längserstreckung des nach oben hin aufgebogenen Frontabschnittes (21) des Schis (1) und eine Längserstreckung des Gleitabschnittes (17) der Steighilfe (8) im Wesentlichen gleich bemessen sind.

6. Schi in Kombination mit einer Steighilfe, ausgebildet nach einem der vorhergehenden Ansprüche, **dadurch gekennzeichnet, dass** die Längserstreckung des Gleitabschnittes (17) der Steighilfe (8) im Nahbereich zum vorderen Kontakt- bzw. Auflagepunkt (24) oder beim vorderen Kontakt- bzw. Auflagepunkt (24) der Lauffläche oder Unterseite (9) des unbelasteten Schis (1) gegenüber einem ebenen Untergrund (22) endet, oder ausgehend vom ersten Längsende (19) in Richtung zum weiteren Längsende (20) des Tragelementes (18) oder Schis (1) geringfügig vor diesem zur Schispitze (6) nächstliegenden, vorderen Kontakt- bzw. Auflagepunkt (24) endet.

7. Schi in Kombination mit einer Steighilfe, ausgebildet nach einem der vorhergehenden Ansprüche, **dadurch gekennzeichnet, dass** der Steighilfeabschnitt (16) zwei voneinander beabstandete Steighilfestreifen (27, 28) umfasst, welche jeweils den Längsseitenrändern (29, 30) des Schis (1) zugeordnet sind.

8. Schi in Kombination mit einer Steighilfe, ausgebildet nach Anspruch 7, **dadurch gekennzeichnet, dass** die beiden voneinander beabstandeten Steighilfestreifen (27, 28) in einem Übergangsabschnitt (31) zwischen dem vorderen Gleitabschnitt (17) und dem Steighilfeabschnitt (16) ausgebildet sind.

9. Schi in Kombination mit einer Steighilfe, ausgebildet nach Anspruch 7 oder 8, **dadurch gekennzeichnet, dass** zwischen den voneinander beabstandeten Steighilfestreifen (27, 28) wenigstens ein sich in Längsrichtung des Schis (1) erstreckender, mittlerer Steighilfestreifen (32) ausgebildet ist.

10. Schi in Kombination mit einer Steighilfe, ausgebildet nach einem der vorhergehenden Ansprüche, **dadurch gekennzeichnet, dass** zwei weitere, voneinander beabstandete Steighilfestreifen (27', 28') ausgebildet sind, welche ausgehend von einem Steighilfeabschnitt (16), der sich innerhalb eines Aufstandsbereiches eines Benutzers über die gesamte Breite der Tragschicht (18) beziehungsweise des Schis (1) erstreckt, bis zum weiteren Längsende (20) der Tragschicht (18) verlaufen.

11. Schi in Kombination mit einer Steighilfe, ausgebildet nach einem der vorhergehenden Ansprüche, **dadurch gekennzeichnet, dass** der Steighilfeabschnitt (16) in Draufsicht auf die Flachseite (15) einen im Wesentlichen U-förmigen oder im Wesentlichen I-förmigen beziehungsweise H-förmigen Umriss besitzt.

12. Schi in Kombination mit einer Steighilfe, ausgebildet nach einem der vorhergehenden Ansprüche, **dadurch gekennzeichnet, dass** sich der Steighilfeabschnitt (16) in Bezug auf die Längserstreckung der Tragschicht (18) über den restlichen, vom vorderen Gleitabschnitt (17) nicht überdeckten Längsabschnitt erstreckt, insbesondere über eine Längserstreckung zwischen zumindest 50% und 80% der Länge der Tragschicht (18) beziehungsweise des Schis (1) verläuft.

13. Schi in Kombination mit einer Steighilfe, ausgebildet nach einem der vorhergehenden Ansprüche, **dadurch gekennzeichnet, dass** die Schilänge (23) durch die abgewickelte Länge gegenüber einem ebenen Untergrund (22) definiert ist.

14. Schi in Kombination mit einer Steighilfe, ausgebildet nach einem der vorhergehenden Ansprüche, **dadurch gekennzeichnet, dass** der Steighilfeabschnitt (16) durch einen Flor (33) mit einer Vielzahl von rückgleithemmend wirkenden Härchen (34) gebildet ist, und dass die rückgleithemmende Wirkfläche des Steighilfeabschnittes (16) gegenüber einer Gleitfläche (35) des wenigstens einen Gleitabschnittes (17, 17`) überstehend ist.

15. Schi in Kombination mit einer Steighilfe, ausgebildet nach einem der vorhergehenden Ansprüche, **dadurch gekennzeichnet, dass** der zumindest eine Gleitabschnitt (17, 17') aus Kunststoff gebildet ist.

16. Schi in Kombination mit einer Steighilfe, ausgebildet nach einem der vorhergehenden Ansprüche, **dadurch gekennzeichnet, dass** die Tragschicht (18) aus einem Gewebe gebildet ist.

17. Schi in Kombination mit einer Steighilfe, ausgebildet nach einem der vorhergehenden Ansprüche, **dadurch gekennzeichnet, dass** der zumindest eine Gleitabschnitt (17, 17') durch einen im Verarbeitungszustand fließfähigen und nachfolgend aushärtenden Kunststoff gebildet ist, welcher auf die Tragschicht (18) aufgebracht ist und eine Gleitfläche (35) ausbildet.
